# EUROPÄISCHE PATENTSCHRIFT

(11) **EP 1 466 334 B1**
(45) Veröffentlichungstag und Bekanntmachung des Hinweises auf die Patenterteilung: **04.07.2012**
(21) Anmeldenummer: 03704226.4
(22) Anmeldetag: 17.01.2003
(51) Int. Cl.: H01C 7/12

(54) **ÜBERSPANNUNGSABLEITER**
SURGE ARRESTER
PARATONNERRE

(30) Priorität: 19.01.2002 DE 10201954
(43) Veröffentlichungstag der Anmeldung: 13.10.2004
(73) Patentinhaber: Tridelta Überspannungsableiter GmbH, 07629 Hermsdorf (DE)
(72) Erfinder: Bohrisch, S., Tridelta Überspannungsableiter GmbH, 07629 Hermsdorf (DE)
(74) Vertreter: Henkel, Breuer & Partner
(86) Internationale Anmeldenummer: PCT/DE2003/000125
(87) Internationale Veröffentlichungsnummer: WO 2003/060926

(56) Entgegenhaltungen:
- DE-A- 3 417 648
- DE-A- 3 426 054
- DE-A- 19 927 940
- US-A- 3 913 056
- PATENT ABSTRACTS OF JAPAN vol. 017, no. 289 (E-1375), 3. Juni 1993 (1993-06-03) -& JP 05 020947 A (MEIDENSHA CORP), 29. Januar 1993 (1993-01-29)
- PATENT ABSTRACTS OF JAPAN vol. 1997, no. 03, 31. März 1997 (1997-03-31) -& JP 08 316007 A (FUJI ELECTRIC CO LTD), 29. November 1996 (1996-11-29)
- PATENT ABSTRACTS OF JAPAN vol. 014, no. 493 (E-0995), 26. Oktober 1990 (1990-10-26) -& JP 02 203501 A (OTOWA DENKI KOGYO KK), 13. August 1990 (1990-08-13)
- PATENT ABSTRACTS OF JAPAN vol. 014, no. 312 (E-0948), 5. Juli 1990 (1990-07-05) -& JP 02 101702 A (MITSUBISHI ELECTRIC CORP), 13. April 1990 (1990-04-13)

## Beschreibung

Die Erfindung betrifft einen Überspannungsableiter mit Varistorblöcken, vorzugsweise mit Metalloxid-Varistorblöcken, und eine Druckentlastungsanordnung für einen solchen Überspannungsableiter.

EP-A-0 233 022 offenbart einen gattungsgemäßen Überspannungsableiter, der einen Kern mit einem Stapel Anschlußblöcke, Varistorblöcke und wahlweise Wärmesenkenblöcke/ Abstandshalterblöcke, eine den Kern umgebende Hülle und ein mit Isolierglocken versehenes Kunststoffaußengehäuse aufweist. Die Varistorblöcke, Anschlußblöcke und die wahlweise vorhandenen Wärmesenke/Abstandshalterblöcke stehen miteinander in Kopf-an-Kopf-Kontakt und sind fest miteinander verbunden, beispielsweise durch Verkleben.

Überspannungsableiter werden üblicherweise in Energieversorgungsnetzwerken vorgesehen, um diese vor einer Überspannung aufgrund eines Blitzeinschlages oder ähnlichem zu schützen.

Die Varistorblöcke sind vorzugsweise zylindrische Blöcke aus gesinterter Keramik, s.g. Metalloxid-Varistoren, insbesondere Zinkoxid-Varistoren. Der Ausdruck Varistor (variable resistor) hat sich als Fachbegriff für nichtlineare Wiederstände eingebürgert. Zinkoxid-Varistoren bestehen aus n-dotierten Zinkoxidkeramiken mit elektrisch leitenden Kristalliten oder "Körnern" und Potenzialbarrieren an den Korngrenzen. Bis zu einer bestimmten Spannung, der "Varistorspannung" U₀, sind die Varistorblöcke hochohmig, weil die Potentialbarrieren den Transport der Elektronen verhindern und die Spannung praktisch ausschließlich an den Korngrenzen abfällt. Oberhalb der Spannung von ca. 3,7 Volt pro Korngrenze brechen die Potentialbarrieren unter Beteiligung von "heißen" Endelektronen und Löchern zusammen, und der keramische Varistorblock wird elektrisch leitend. Die Varistorspannung hängt von der Anzahl der Korngrenzen zwischen den Elektroden ab, also von der Dicke und der Größe der Körner. Unterhalb der Varistorspannung, bei Wechselspannungsbetrieb, verhält sich ein derartiger Zinkoxid-Varistorblock aufgrund der Korngrenzenkapazität wie ein Kondensator. Seine Kapazität ist um so größer, je kleiner U₀ ist. Die Strom/Spannungs-Kennlinie ist extrem nicht-linear mit differentiellen Widerständen dem MΩ-Bereich leicht unterhalb der Varistorspannung und im mΩ-Bereich gleich oberhalb der Varistorspannung.

Im Fall einer Überbelastung des Überspannungsableiters, beispielsweise durch einen Blitzeinschlag, entstehen in einem sogenannten Lichtbogenkanal innerhalb der Varistorblöcke hochionisierte Gase, die einen hohen Druck entwickeln. In Ergebnis besteht die Gefahr, dass der gesamte Überspannungsableiter explosionsartig zerbirst.

Um dieser Gefahr entgegenzuwirken, ist die Hülle des Überspannungsableiters der genannten EP-A-0 233 022 aus einem glasfaserverstärktes Kunststoffmaterial, das fest auf dem Außenumfang dieser Blöcke aufgebracht und mit diesen vernetzt ist. Auf diese Art bildet sich ein starres Gebilde, das hohen inneren Drücken standhält.

Die Praxis hat jedoch gezeigt, daß eine derartige starre Umhüllung den heutigen Anforderungen nicht genügt, und insbesondere bei extremen Beanspruchungen kann es weiterhin zu einer explosionsartigen Zerstörung des Überspannungsableiters kommen, mit der zusätzlichen Gefahr von Folgeschäden in der näheren Umgebung.

In der deutschen Offenlegungsschrift DE 34 26 054 A1 ist vorgeschlagen worden, zwischen den Varistorblöcken, Anschlußblöcken und den wahlweise vorhandenen Wärmesenke/Abstandshalterblöcken dünne Aluminiumscheiben vorzusehen, die als Sollbruchstellen dienen. Bei einem Kurzschluß, bricht der Kern an den Nahtstellen zwischen Varistorblöcken und diesen als Kontaktscheiben bezeichneten Aluminiumscheiben auf, das heiße hochionisierte Gas tritt in einer Ebene senkrecht zur Längsrichtung des Ableiters nach außen aus, durchschlägt die Hülle und das Kunststoffaußengehäuse und leitet einen Außenkurzschluß ein. Auf diese Art wird eine vollständige Zerstörung des Überspannungsableiters durch Explosion verhindert. Um die Flexibilität des Kerns an diesen "Sollbruchstellen" beizubehalten, schlägt die DE 34 26 054 A1 vor, eine "Wärmeleitschicht" zwischen der Hülle und dem Kern vorzusehen.

Die deutsche Offenlegungsschrift DE 199 27 940 A1, die auf die gleiche Anmelderin wie die vorliegende Anmeldung zurückgeht, schlägt vor, im Bereich der Aluminiumkontaktscheiben ein zusätzliches Klebeband um den Kern anzuordnen, mit dem das Glasfasermaterial der Hülle nicht vernetzt, so daß zumindest dort Sollbruchstellen vorhanden sind.

Die oben beschriebenen Lösungen funktionieren zufriedenstellend bei überspannungsableitern mit geringem Durchmesser von ca. 30 mm für kleine geforderte Kurzschlüßströme von ca. 5 kA. Bei größeren Durchmessern z.B. 50 mm für höhere Kurzschlußströme von 10 kA wächst jedoch die Gefahr, daß die Überlastung des Überspannungsableiters explosionsartig erfolgt. In der Mitte des Kerns wächst der Druck an, weil eine Druckentlastung zwischen den Varistorblöcken infolge ihres großen Durchmessers und des Anpreßdrucks nur langsam erfolgen kann. Es besteht also die Gefahr, daß trotz der vorhandenen Sollbruchstellen, der gesamte Überspannungsableiter explosionsartig zerbirst.

JP 05 020947 A offenbart einen Überspannungsableiter gemäß dem Oberbegriff von Anspruch 1. Die bei diesem Stand der Technik vorgesehenen ringförmigen Varistorblöcke werden unter Zug durch eine Glasfaserstab gehalten, der in den Öffnungen der Ringe verläuft. Bei einem derartigen Überspannungsableiter gibt es immer und zwangsläufig ein Gasvolumen zwischen diesem Glasfaserstab und dem Innenumfang der ringförmigen Varistorblöcke. Dieses Gasvolumen neigt bei einem Temperaturanstieg zur Druckentwicklung. Um dem entgegenzuwirken sind ringförmige Element in dem Stapel der Varistorblöcke enthalten, in denen senkrecht zur Stapelrichtung Durchgangslöcher zum Druckausgleich vorgesehen sind.

Ein weiterer Überspannungsableiter ist aus JP 08 316007 A1 bekannt. Bei diesem Stand der Technik sind zylindrische Varistorblöcke vorgesehen, bei denen die auf bzw. an den Stirnflächen der Varistorblöcke vorgesehenen Elektroden Aussparungen aufweisen. Zwischen dem Kern und dem Außengehäuse ist ein Gas- bzw. Luftvolumen vorgesehen. Luft ist ein guter Wärmeisolator. Dies führt zu einer Aufheizung des Kerns und erfordert geeignete Gegenmaßnahmen in Form von Luftzirkulationskanälen in den Elektroden.

Aufgabe der Erfindung ist es daher, einen Überspannungsableiter des oben genannten Typs bereitzustellen, der dieses Problem vermeidet und insbesondere ein explosionsartiges Zerbersten im Überlastungsfall ausschließt.

Die Aufgabe wird durch die in den unabhängigen Patentansprüchen beschriebene Erfindung gelöst. Die abhängigen Ansprüche betreffen weitere vorteilhafte Aspekte der Erfindung.

Insbesondere wird die Aufgabe durch eine Druckentlastungsanordnung für einen Überspannungsableiter gelöst, die die Form einer flachen Scheibe mit kammförmig von einer Seite ausgehenden Schlitzen hat.

Des weiteren wird die Aufgabe durch einen Überspannungsableiter gelöst, dessen Kern mit einem oder einer Reihe in einer Ebene senkrecht zur Längsrichtung des Ableiters verlaufender Schlitzen ausgestattet ist.

Der erfindungsgemäße Überspannungsableiter enthält:
einen Kern mit einem oder mehreren Varistorblöcken;
ein Außengehäuse, das den Kern umgibt;
und eine Druckentlastungsanordnung, die einen Durch-lassweg für Gas von dem Inneren des Kerns hin zum Kernumfang aufweist.

Die erfindungsgemäße Druckentlastungsanordnung für einen Überspannungsableiter die Form einer Scheibe hat die einen Durchlassweg für Gas von dem Inneren der Scheibe hin zu deren Umfang aufweist und zwischen zwei Blöcken zwischenliegt.

Die Erfindung wird aus der folgenden detaillierten Beschreibung einer bevorzugten Ausführungsform im Zusammenhang mit den beiliegenden Zeichnungen besser verständlich.
- Fig. 1: zeigt einen Überspannungsableiter mit der erfindungsgemäßen Druckentlastungsanordnung.
- Fig. 2: zeigt eine Seitenansicht der Druckentlastungsanordnung.
- Fig. 3: zeigt eine Aufsicht auf die Druckentlastungsanordnung.
- Fig. 4: zeigt eine Druckentlastungsanordnung im eingebauten Zustand.
- Fig. 5: zeigt einen Querschnitt durch einen Überspannungsableiter in der Ebene einer Druckentlastungsanordnung.

Eine Ausführungsform eines erfindungsgemäßen Überspannungsableiters ist in Fig. 1 gezeigt. Der Überspannungsableiter weist zwei Anschlußblöcke 2 an seinen gegenüberliegenden Enden auf. Zwischen diesen Anschlußblöcken 2 sind ein Stapel Varistorblöcke 1 und, wahlweise Wärmesenken/ Abstandsblöcke 3 angeordnet.

Zumindest zwischen zwei Blöcken 1, 3 ist eine Druckentlastungsanordnung 11 vorgesehen, die weiter unten detailliert beschrieben wird. Verteilt über die Länge des Überspannungsableiters können mehrere Druckentlastungsanordnung vorhanden sein.

An den Kontaktstellen von zwei in Kopf-an-Kopf-Kontakt stehenden Blöcken bzw. im Bereich der Druckentlastungsanordnung 11 ist ein Kunststoffband 15 um den Kern gewickelt.

Der Kern mit dem Kunststoffband 15 wird in eine Hülle 5 aufgenommen. Bei einer bevorzugten Ausführungsform wird diese Hülle 5 gebildet, indem der Kern mit dem Kunststoffband 15 mit einem vorimprägnierten Material, etwa einer Prepreg-Matte, umwickelt wird, das dann bei höheren Temperaturen mit dem Kern vernetzt wird. Prepreg ist ein generischer Begriff für ein glasfaserverstärktes Kunststoffmaterial. Prepregs bieten eine der präzisesten Möglichkeiten ein Verstärkungsmaterial mit einer Harzmatrix zu kombinieren. Diese Technologie erlaubt es außerdem die stärksten und besten Matrixsysteme mit allen Fasertypen, die heutzutage in Polymer-Verbundbauteilen zur Anwendung kommen, zu kombinieren.

Nach dem Umwickeln des Kerns mit dem Prepreg wird das so hergestellte "Modul" in einem Ofen erwärmt, so daß das Kunststoffmaterial des Prepregs verflüssigt und mit den Außenflächen der Blöcke im Kern vernetzt. Das Kunststoffband 15 ist so gewählt, daß kein Vernetzen des Prepregs mit dem Kunststoffband 15 auftritt. Darüber hinaus verhindert das Kunststoffband 15, daß während der Herstellung, beim Erwärmen verflüssigter Kunststoff des Prepregs in die Zwischenräume zwischen Varistorblöcken 1, Anschlußblöcken 2 und Wärmesenke/ Abstandshalterblöcken oder in die Druckentlastungsanordnung 11 eindringt.

Das gesamte Modul wird dann in ein Außengehäuse 7 eingebracht, das daran ausgeformte Isolierglocken 9 hat, oder auf das derartige Isolierglocken 9 später angebracht werden. Dieses Außengehäuse 7 kann beispielsweise aus einem Wärmeschrumpfmaterial gebildet sein, wie es in dem deutschen Gebrauchsmuster DE-U-75 31 935 oder der britischen Patentanmeldung GB-2073965-A gezeigt ist.

Alternativ zu diesen Wärmeschrumpfmaterialien kann das Außengehäuse 7 auch aus einem mechanisch entspannbaren Elastomermaterial gebildet sein, das auf die Hülle 5 hin entspannt wird. Entsprechend einer weiteren Alternative, kann das Außengehäuse 7 vor Ort angegossen oder angespritzt werden.

Fig. 2 und 3 zeigen detailliert die Druckentlastungsanordnung 11 dieses Überspannungsableiters. Wie am besten in Fig. 3 zu sehen ist, weist bei einer bevorzugten Ausführungsform die Druckentlastungsanordnung 11 eine flache Scheibe 11' auf, beispielsweise eine 2 mm starke Aluminiumscheibe. Die Scheibe 11' hat den gleichen Durchmesser und die gleiche Außenform wie die Varistorblöcke 1, ist jedoch sehr viel dünner. In der Scheibe 11' sind kammartige Aussparungen oder Ausschnitte 13 vorgesehen, die sich zu parallel zueinander erstrecken und in eine Richtung hin offen sind. Diese Aussparungen bilden Durchlasswege, die sich vom inneren der Scheibe zu ihrem Umfang erstrecken.

Die Anzahl und Breite der kammartigen Aussparungen ist nicht erfindungsrelevant, solang sowohl eine gute elektrische Kontaktierung der beiden Blöcke, die flächig an die Druckentlastungsanordnung angrenzen, als auch eine hinreichend gute Druckabführung des im Inneren des Kerns entstehenden Gases gewährleistet ist.

Fig. 4 zeigt einen Längsschnitt durch den Kern mit Kunststoffband 15 und Hülle 5 eines erfindungsgemäßen Überspannungsableiters, wobei detailliert gezeigt ist, wie zwei Varistorblöcke 1, mit einer dazwischenliegenden Druckentlastungsanordnung 11 in Form einer Scheibe 11' in dem Kern enthalten sind.

Fig. 5 zeigt einen Schnitt in der Ebene senkrecht zu der Darstellung aus Fig. 4 durch die Druckentlastungsanordnung 11.

Im folgenden wird kurz die Funktionsweise der Druckentlastungsanordnung 11 beschrieben.

Im Fall einer Überbelastung des Überspanhungsableiters entwickelt sich im Inneren der Varistorblöcke 1 hoch-ionisiertes Gas, das zu einem Druckaufbau im Inneren führt. Durch die kammartigen Aussparungen 13 der Druckentlastungsanördnung 11 schießt dieses Gas nach außen, durchschlägt das Kunststoffband 15, die Hülle 5 und das angrenzende Außengehäuse 7, wodurch eine Druckentlastung des Kerns bewirkt wird. Außerdem leitet dieses heiße hochionisierte Gas einen Außenkurzschluß zwischen den beiden Anschlußblöcken 2 ein. Auf diese Art wird verhindert, daß weiteres Gas im Inneren entsteht, und der Überspannungsableiter wird davor geschützt, explosionsartige zu zerbersten. Das Kunststoffband 15 sorgt dafür, dass im Bereich der Druckentlastungsanordnung 11 der Kern die nötige Flexibilität hat, da das Kunststoffband 15 nicht mit der steifen Hülle 5 verklebt ist. Beispiele für derartige Kunststoffbänder sind dem Fachmann bekannt und u.a. von der Firma 3M erhältlich. Auch ein Teflonband kann verwendet werden.

Bei Überspannungsableitern mit größeren Längen, wie sie beispielsweise im Hochspannungsbereich verwendet werden, kann es sinnvoll sein, mehrere Druckentlastungsanordnungen 11 verteilt über die Länge des Überspannungsableiters anzubringen. In diesem Fall sind die kammartigen Aussparungen 13 aller Druckentastungsanordnungen 11 annähernd parallele zueinander ausgerichtet.

Um bei dieser Anordnung allerdings zu verhindern, daß in den sich so ergebenden Gaseinschlüssen Luftdurchschläge beim regulären Betrieb des Überspannungsableiters auftreten, ist es hilfreich, diese Lufteinschlüsse elektrisch kurz zu schließen, beispielsweise indem die Oberflächen der Aussparungen 13 bzw. Durchlasswege mit Aluminium beschichtet werden.

Obwohl bei der bevorzugten Ausführungsform eine Hülle 5 aus einem Prepreg-Material um den gesamten Kern mit Varistorblöcken 1, Anschlussblöcken 2, Wärmesenkenblöcken/Abstandshalter-Blöcken 2 und Druckentlastungsanordnung 11 gewickelt ist, können auch andere Kunststoffhüllen 5 für den Kern verwendet werden, beispielsweise in Form von Schrumpfschläuchen oder auch vorgeformte Kunststoffrohre, in denen der Kern aufgenommen und eingegossen ist.

Zusätzlich können aus dem Stand der Technik bekannte Kontaktscheiben, beispielsweise aus Aluminium, zwischen benachbarten Blöcken des Kerns vorhanden sein.

Obwohl die Druckentlastungsanordnung 11 hier mit im Zusammenhang mit einem Überspannungsableiter ohne eine Funkenstrecke gezeigt ist, kann sie auch bei Überspannungsableitern verwendet werden, die zusätzlich zu einem Stapel Varistorblöcke 1 auch eine Funkenstrecke aufweisen. Anstelle von Zinoxid-Varistorblöcken sind auch andere nichtlineare Blöcke, beispielsweise herkömmlich Siliziumcarbid-Varistorblöcke, möglich.

Die Druckentlastungsanordnung 11 der bevorzugten Ausführungsform ist als Aluminiumscheibe 11' mit kammartigen Aussparungen ausgeführt. Jedoch sind auch andere Formen möglich, beispielsweise sternförmige Aussparungen oder ähnliches. Wichtig ist hierbei, das eine Durchlaßweg von dem Inneren des Kerns zu dessen Umfang gebildet wird, während gleichzeitig ein guter eklektischer Kontakt der angrenzenden Blöcke gewahrt wird. Es ist auch möglich, die Durchlasswege 13 nicht zum Umfang des Kerns ganz zu öffnen, sondern einen dünnen verschließenden Rand vorzusehen, der bei Druckentwicklung im Inneren aufbricht. In diesem Zusammenhang sei klargestellt, dass unter einem Durchlassweg für Gas von dem Inneren des Kerns hin zum Kernumfang auch ein solcher Durchlaßweg zu verstehen ist, der sich erst oberhalb eines vorgegebenen Drucks oder einer vorgegebenen Temperatur öffnet.

Der Fachmann wird erkennen, daß obwohl eine bevorzugte Ausführungsform der Erfindung in dieser Beschreibung und im Zusammenhang mit den beiliegenden Zeichnungen dargelegt wurde, dies nicht als Beschränkung sondern nur als Beispiel gedacht ist. Verschiedene Abwandlungen, die dem Fachmann aus der vorangehenden Beschreibung ersichtlich sind, sollen vom Schutzumfang mit umfaßt sein. Beispielsweise kann anstelle eines Stapels Varistorblöcke 1 auch zwei parallel angeordnete Stapel in einem Außengehäuse 7 aufgenommen sein, wobei in diesem Fall kammartigen Aussparungen der Druckentlastungs-anordnung 11 jeweils nach außen gerichtet sind.

Außer dem Kunststoffband 15, der Hülle 5 und dem Außengehäuse 7 können weitere Schichten in dem Überspannungsableiter vorgesehen sein, etwa in Form einer Klebstoffschicht zwischen Hülle 5 und Außengehäuse 7. Auch zur thermischen Isolation des Außengehäuses 7 gegenüber dem Kern und/oder zum Ableiten von Wärme aus dem Kern können zusätzliche Schichten eingebracht sein.

Obwohl bei der gezeigten erfindungsgemäßen Ausführungsform ein Kunststoffband 15 an den Stoßstellen aneinandergrenzender Blöcke des Kerns bzw. bei den Druckentlastungsanordnungen vorgesehen ist, ist die Erfindung hierauf nicht beschränkt. Alternativ kann beispielsweise der gesamte Kern mit einem solchen Klebeband umgeben sein, oder das Klebeband kann ganz weggelassen sein.

Zusätzlich kann auch die Hülle 5 und/oder das Außengehäuse 7 an den der Druckentlastungsanordnung 11 entsprechenden Stellen mit zusätzlichen Sollbruchstellen versehen sein, beispielsweise mit Perforationen bzw. Teilperforationen.

Bei einer weiteren alternativen Ausführungsform ist das Außengehäuse 7, ohne dazwischen liegender Hülle 5, direkt auf dem Kern aufgebracht.

## Patentansprüche

1. Überspannungsableiter mit:
einem Kern mit einem oder mehreren Varistorblöcken (1);
einem Außengehäuse (7), das den Kern umgibt;
einer Druckentlastungsanordnung, die zumindest einen Durchlassweg (13) für Gas von dem Inneren des Kerns hin zum Kernumfang aufweist und an mindestens einem Übergang zwischen zwei Blöcken des Kerns vorgesehen ist; wobei
eine Hülle (5) aus einem Kunststoffmaterial um den Kern vorgesehen ist;
**dadurch gekennzeichnet, daß**
der oder die Varistorblöcke (1) zylindrisch sind, wobei die Druckentlastungsanordnung (11) in Form einer elektrisch leitfähigen Scheibe ausgebildet ist.

2. Überspannungsableiter nach Anspruch 1, **dadurch gekennzeichnet, daß** die Druckentlastungsanordnung mit kammförmig von einer Seite ausgehenden Aussparungen (13) ausgebildet ist.

3. Überspannungsableiter nach einem der vorangehenden Ansprüche, **dadurch gekennzeichnet, daß** der Überspannungsableiter verteilt über seine Länge mehrere Druckentlastungsanordnungen (11) aufweist, die in die gleiche Richtung weisen.

4. Überspannungsableiter nach einem der vorhergehenden Ansprüche, **dadurch gekennzeichnet, daß** in der Hülle (5) bzw. dem Außengehäuse (7) korrespondierend mit dem Durchlassweg (13) der Druckentlastungsanordnung Sollbruchstellen ausgebildet sind.

5. Überspannungsableiter nach einem der vorhergehenden Ansprüche **gekennzeichnet durch**:
ein die Druckentlastungsanordnung umwickelndes Kunststoffband (15),
wobei die Hülle (5) aus einem glasfaserverstärkten Kunststoffmaterial gewickelt und mit den Varistorblöcken des Kerns vernetzt ist;
wobei das Außengehäuse (7) aus einem mechanisch entspannbaren Elastomermaterial, das auf die Hülle (5) entspannt ist, gebildet ist;
und wobei Isolierglocken (9) auf dem Außengehäuse (7) angebracht sind.

6. Druckentlastungsanordnung nach Anspruch 1, **dadurch gekennzeichnet, daß** die Druckentlastungsanordnung (11') derart bemessen ist, daß sie mit der Kontur der Varistorblöcke (1) übereinstimmt.

7. Druckentlastungsanordnung nach Anspruch 1, **dadurch gekennzeichnet, daß** die Druckentlastungsanordnung (11') mehrere Durchlasswege aufweist, die sternförmig ausgebildet sind.

8. Druckentlastungsanordnung nach Anspruch 7, **dadurch gekennzeichnet, daß** die Druckentlastungsanordnung (11') aus Aluminium gebildet ist.

## Claims

1. Surge arrester comprising,
a core comprising one or more varistor blocks (1);
an outer housing (7) which surrounds the core;
a pressure relief arrangement which comprises at least one passage (13) for gas from the interior of the core to the periphery of the core and is provided at at least one transition between two blocks of the core;
a cover (5) made of a plastics material being provided around the core;
**characterised in that**
the varistor block(s) (1) are cylindrical, the pressure relief arrangement (11) being in the form of an electrically conductive disc.

2. Surge arrester according to claim 1, **characterised in that** the pressure relief arrangement is formed so as to comprise comb-shaped recesses (13) starting from one side.

3. Surge arrester according to any one of the preceding claims, **characterised in that** the surge arrester comprises, distributed along the length thereof, a plurality of pressure relief arrangements (11) which face in the same direction.

4. Surge arrester according to any one of the preceding claims, **characterised in that** predetermined breaking points are formed in the cover (5) and the outer housing (7) in accordance with the passage (13) of the pressure relief arrangement.

5. Surge arrester according to any one of the preceding claims, **characterised by**:
a plastics material tape (15) wrapped around the pressure relief arrangement,
the cover (5) being wound from a glass-fibre-reinforced plastics material and being crosslinked with the varistor blocks of the core;
the outer housing (7) being formed from a mechanically expandable elastomeric material which is expanded onto the cover (5);
and insulating bells (9) being mounted on the outer housing (7).

6. Pressure relief arrangement according to claim 1, **characterised in that** the pressure relief arrangement (11') is dimensioned in such a way that it matches the contour of the varistor blocks (1).

7. Pressure relief arrangement according to claim 1, **characterised in that** the pressure relief arrangement (11') comprises a plurality of passages which are star-shaped.

8. Pressure relief arrangement according to claim 7, **characterised in that** the pressure relief arrangement (11') is made of aluminium.

## Revendications

1. Paratonnerre, comprenant :
un coeur avec un ou plusieurs blocs à varistor (1) ;
un boîtier extérieur (7), entourant le coeur ;
un dispositif de décharge de pression, présentant au moins une voie de passage (13) pour les gaz, allant de l'intérieur du coeur à la périphérie du coeur, et prévu en au moins une transition entre deux blocs du coeur ; où
une gaine (5) formée d'un matériau synthétique est prévue autour du coeur ;
**caractérisé en ce que**
le ou les blocs à varistor (1) est/sont cylindrique(s), le dispositif de décharge de pression (11) étant réalisé sous la forme d'un disque conducteur de l'électricité.

2. Paratonnerre selon la revendication 1, **caractérisé en ce que** le dispositif de décharge de pression est réalisé avec des évidements (13), partant d'un côté, en forme de peigne.

3. Paratonnerre selon l'une des revendications précédentes, **caractérisé en ce que** le paratonnerre présente une pluralité de dispositifs de décharge de pression (11), répartis sur sa longueur, tournés dans le même sens.

4. Paratonnerre selon l'une des revendications précédentes, **caractérisé en ce que** des points de rupture obligatoire sont réalisés dans la gaine (5) ou le boîtier extérieur (7), en correspondance avec la voie de passage (13) du dispositif de décharge de pression.

5. Paratonnerre selon l'une des revendications précédentes, **caractérisé par** :
une bande en matière synthétique (15), enveloppant le dispositif de décharge de pression,
le fait que la gaine (5), composée d'un matériau synthétique renforcé par des fibres, est enroulée et interconnectée avec les blocs à varistor du coeur ;
le fait que le boîtier extérieur (7) est formé d'un matériau élastomère relaxable mécaniquement, relaxé sur la gaine (5) ;
et des cloches d'isolation (9) étant montées sur le boîtier extérieur (7).

6. Dispositif de décharge de pression selon la revendication 1, **caractérisé en ce que** le dispositif de décharge de pression (11') est de dimensions faisant qu'il coïncide avec le contour des blocs à varistor (1).

7. Dispositif de décharge de pression selon la revendication 1, **caractérisé en ce que** le dispositif de décharge de pression (11') présente plusieurs voies de passage, réalisées en forme d'étoile.

8. Dispositif de décharge de pression selon la revendication 7, **caractérisé en ce que** le dispositif de décharge de pression (11') est formé en aluminium.
